# EUROPÄISCHE PATENTSCHRIFT

(11) **EP 4 039 935 B1**
(45) Veröffentlichungstag und Bekanntmachung des Hinweises auf die Patenterteilung: **08.01.2025**
(21) Anmeldenummer: 22154407.5
(22) Anmeldetag: 01.02.2022
(51) Int. Cl.: E06B 9/17

(54) **GERÄUSCHDÄMMUNG ROLLLADENKASTEN GEBÄUDESEITE**
NOISE INSULATION ROLLER SHUTTER BOX BUILDING SIDE
ISOLATION PHONIQUE DU CAISSON DE VOLET ROULANT CÔTÉ BÂTIMENT

(30) Priorität: 09.02.2021 DE 102021102957
(43) Veröffentlichungstag der Anmeldung: 10.08.2022
(73) Patentinhaber: profine GmbH, 66954 Pirmasens (DE)
(72) Erfinder: Ehrhardt, Marc, 67600 Orschwiller (FR)
(74) Vertreter: Hocker, Thomas

(56) Entgegenhaltungen:
- AT-U1- 6 822
- DE-U1- 20 102 298
- JP-A- 2002 213 041
- JP-A- 2004 092 194

## Beschreibung

Die Erfindung betrifft eine Geräuschdämmung für Rollladenkasten.

### Stand der Technik

Rollläden dienen der Beschattung und Verdunkelung von Räumen in Häusern, indem die Fenster und Türen, an denen sich die Rollläden befinden, vor die Fenster und Türen bewegt werden. In einem Rollladenkasten oberhalb von Fenstern und Türen befinden sich auf einer Drehachse jeweils ein Rollladen, der parallel zum Fenster beziehungsweise zur Tür bewegt werden kann. Der Rollladen kann nach oben in den Rollladenkasten gezogen werden, um das Fenster frei zu geben.

Insbesondere wenn der Rollladenkasten das Mauerwerk komplett von außen zum Gebäudeinneren durchdringt, gelangt viel Lärm und ein Wärmestrom durch den Rollladenkasten. Da der Rollladenkasten üblicherweise näherungsweise quaderförmig ist, während der aufgerollte Rollladen zylinderförmig ist, wird der Raum zwischen dem zylinderförmigen Rollladen und der zum Gebäudeinneren gerichteten Wand häufig mit einem Dämmstoff ausgekleidet. Hierbei muss natürlich noch ein Restspalt verbleiben, um eine Rotation des Rollladens im Rollladenkasten zu ermöglichen.

Diese Dämmung dient einerseits einer Minderung des Wärmeflusses, wobei im Winter möglichst wenig Wärme aus dem Gebäudeinneren nach außen fließen soll und im Sommer möglichst wenig Wärme von außen über den Rollladenkasten gelangen soll. Die Dämmung dient zugleich der Geräuschdämmung und soll in der Regel vermeiden, dass übermäßig Straßenlärm ins Gebäudeinnere gelangt.

Aus DE 202014100607 U1 ist ein Rollladenkasten bekannt, bei dem im Rollladenkasten zwischen Rollladen und der zum Gebäudeinneren gerichteten Wand ein abgerundeter Dämmstoff angeordnet ist. Als Dämmmaterial wird Zellkautschuk, Polyehtylen, Neopor und Polystyrol vorgeschlagen.

Auch DE 19900589 A1 und DE19905622 A1 offenbaren Rollladenkasten, bei denen im Rollladenkasten eine Dämmung angebracht ist.

WO 2018/158606 zeigt eine Dämmung 30 in vertikaler Ausrichtung neben dem Rollladenkasten.

DE 7822165 U1 zeigt einen Rollladenkasten, bei welchem eine tunnelförmige Schalldämmung im Inneren die Vorderseite zur Umgebung, die Oberseite und Rückseite umschließt. Durch die Tunnelform werden die Seitenwände nicht gedämmt. Die Wände des Rollladenkasten umschließen die Dämmung.

DE 29812380 U1 zeigt einen Rollladenkasten aus 2 Halbkastenprofilen; eine Isolierschicht überdeckt die Innenseite des inneren Halbkastenprofils.

DE 202012008861 U1 zeigt einen Rollladenkasten, bei welchem ein blockartiger Träger zugleich als Träger und Dämmung dient.

DE 102008008135 A1 zeigt eine Auskleidung im Inneren eines Rollladenkastens. DE 202012101962 U1 zeigt einen Rollladenkasten mit einem Kopfstückdämmelement im Inneren des Rollladenkastens.

JP 2002 213041 A offenbart einen gattungsgemäßen Rollladenkasten mit einem Aufsatz, der vor Wassereintritt schützen soll, hierbei jedoch auch eine akustische Dämmung bewirkt.

AT 006822 U1 zeigt einen Rollladenkasten, welcher komplett mit einer bienenwabenförmigen Noppenstruktur zur Umgebung umschlossen ist.

JP 2004 092194 beschreibt einen Rollladenkasten mit zweilagiger innerer Schalldämmung.

Aus DE 20102298 U1 offenbart einen Rollladenkasten, bei welchem ein dünnwandiger, selbsttragender Korpus von einen Dämmelement umschlossen ist.

Diese aus dem Stand der Technik bekannten Dämmungen reduzieren zwar die Schallübertragung durch den Rollladenkasten, was jedoch häufig nicht als ausreichend angesehen wird.

Der Erfindung liegt die Aufgabe zugrunde, die Geräuschdurchlässigkeit eines Rollladenkastens weiter zu reduzieren.

Die Aufgabe wird durch einen Rollladenkasten mit den Merkmalen des unabhängigen Anspruch 1 gelöst.

Eine Schalldämmung für einen Rollladenkasten, welcher in der Einbauposition in einem Mauerwerk eines Gebäudes über eine zur Umgebung gerichtete Vorderseite, eine zum Gebäudeinneren gerichtete Rückseite, eine zum vom Rollladen des Rollladenkasten beschatteten Fenster gerichtete Unterseite, eine vom Fenster abgewandte Oberseite, zwei zu den Seiten senkrecht angeordnete Seitenwände und einen Innenraum zwischen der Vorderseite, Oberseite, Rückseite, Unterseite und Seitenwänden aufweist, umschließt die Oberseite, Rückseite, Unterseite und Seitenwände zum Gebäudeinneren I komplett.

Damit ist der Rollladenkasten zum Gebäudeinneren komplett gekapselt, so dass weniger Lärm aus der Umgebung und dem Rollladenkasten ins Gebäudeinnere gelangen kann.

Die erfindungsgemäße Schalldämmung hat den Vorteil, dass sie nachgerüstet werden kann. Wird ein Rollladenkasten gemäß dem Stand der Technik in Betrieb genommen und Personen in den Räumen stellen fest, dass die Schalldämmung ungenügend ist, so kann die erfindungsgemäße Schalldämmung nachträglich auf den Rollladenkasten aufgesetzt werden.

Die Schalldämmung umfasst eine Schalldämmungsschale. Diese kann komplett auf den Rollladenkasten aufgesetzt werden.

Eine besonders positive Wirkung wird dadurch erzielt, dass die Schalldämmung einen Schalldämmungsdämmstoff im Inneren der Schalldämmungsschale umfasst. Dieser Dämmstoff mindert eine Schallübertragung und sorgt für einen festen Sitz.

Vorteilhafte Ausgestaltungen werden durch die Merkmale der abhängigen Ansprüche geschützt.

So hat sich als vorteilhaft herausgestellt, wenn die Schalldämmung die Schalldämmung die Oberseite, Rückseite, Unterseite und Seitenwände zum Gebäudeinneren I im Wesentlichen ohne Spalt umschließt, wodurch vorgenannter Effekt verstärkt wird.

Bevorzugt enthält der Schalldämmungsdämmstoff ein elastisches Material, vorzugsweise Ethylen-Propylen-Dien-Kautschuke (EPDM) oder Melaminschaum.

Es hat sich gezeigt, dass Schalldämmungsdämmstoff eine Dicke von 2 bis 10 mm, bevorzugt 3 bis 4 mm aufweisen sollte.

Die Erfindung wird nun anhand der Figur erläutert. Hierbei zeigen
Figur 1 einen Rollladenkasten mit einer erfindungsgemäßen Schalldämmung in der Einbauposition,
Figur 2 den Rollladenkasten mit der erfindungsgemäßen Schalldämmung bei der Montage sowie
Figur 3 einen Rollladenkasten mit einer erfindungsgemäßen Schalldämmung nach der Montage.

Gleiche Bezugszeichen in verschiedenen Zeichnungen beziehen sich auf die jeweils selben Gegenstände.

Figur 1 zeigt einen Schnitt durch Rollladenkasten 1 gemäß dem Stand der Technik mit einem Innenraum 6 zwischen einer Oberseite 5, einer Rückseite 3, einer Unterseite 4 und zwei Seitenwänden 18; in der Figur ist lediglich eine Seitenwand 18 erkennbar. Der Rollladenkasten 1 befindet sich in der Einbauposition in einem Mauerwerk 14 eines nicht detaillierter dargestellten Gebäudes. Der Rollladenkasten 1 ist oberhalb eines Fensters 7 angebracht. Die Figur zeigt lediglich den Blendrahmen 8 des Fensters 7; der Flügelrahmen ist nicht dargestellt. Links des Fensters 7 befindet sich die Umgebung U; rechts ist das Gebäudeinnere I. In der Einbauposition ist die Vorderseite 2 zur Umgebung U gerichtet, während die Rückseite 3 zum Gebäudeinneren I gerichtet ist.

In dem Rollladenkasten 1 befindet sich ein nur ansatzweise dargestellter Rollladen 9. Die Unterseite 4 ist zum vom Rollladen 9 des Rollladenkastens 1 beschatteten Fenster 7 gerichtet. Vom Fenster 7 abgewandt befindet sich die Oberseite 5. Auf der Seite der Umgebung U befindet sich vor dem Mauerwerk 14 und der Vorderseite 2 eine Außendämmung 15. Zwischen der Vorderseite 2, der Oberseite 5, der Rückseite 3, der Unterseite 4 und den Seitenwänden 18 des Rollladenkastens 1 befindet sich ein Innenraum 6, welcher den aufgerollten Rollladen 9 sowie eine Innendämmung 12 aus Styropor aufnimmt. Die Innendämmung 12 befindet sich an der zum Gebäudeinnere I gerichteten Seite. Zwischen dem Rollladenkasten 1 und der Innendämmung 12 befindet sich eine angeklebte PVC-basierte Innendämmfolie 13, die etwa 5 mm dick und elastisch ist, so dass die Innendämmung 12 von der elastischen Innendämmfolie 13 mit Druck gehalten wird. Die Innendämmung 12 ist in Richtung Vorderseite 2 konkav, so dass der aufgerollten Rollladen 9 reibungsfrei teilweise umschlossen wird.

Eine erfindungsgemäße Schalldämmung 10 umschließt die Oberseite 5, Rückseite 3, Unterseite 4 und Seitenwände 18 zum Gebäudeinneren I komplett. Die Schalldämmung 10 umfasst eine aus PVC hergestellte Schalldämmungsschale 16 sowie einen Schalldämmungsdämmstoff 17 im Inneren der Schalldämmungsschale 16. Der Schalldämmungsdämmstoff 17 ist ein elastisches Material aus Ethylen-Propylen-Dien-Kautschuke (EPDM) mit einer Dicke von etwa 3 mm. Die Schalldämmung 10 umschließt den Rollladenkasten 1 zum Gebäudeinneren I im Wesentlichen ohne Spalt; dementsprechend gibt es an den Ecken kleine Lücken, doch an den ebenen Flächen des Rollladenkastens 1 liegt der Schalldämmungsdämmstoff 17 dicht an.

Figur 2 zeigt, wie die Schalldämmung 10 für einen Rollladenkasten 1 aufgesetzt wird. Der Schalldämmungsdämmstoff 17 wird hierbei etwas gestaucht, so dass - wie in Figur 3 dargestellt - die Schalldämmung 10 ohne weitere Befestigungsmittel fest auf dem Rollladenkasten 1 sitzt. Alternativ könnte die Schalldämmung 10 auch mit dem Rollladenkasten 1 verschraubt, verklebt oder auf eine andere Art verbunden sein.

Bei der Schalldämmungsschale 16 kann es sich optional um einen Teil eines Rollladenkastens 1 mit etwas größerer Dimension handeln, so dass die Schalldämmungsschale 16 wie bei Matrjoschka-Puppen über den Rollladenkasten 1 gestülpt werden kann.

Die Erfindung ist nicht auf das Ausführungsbeispiel begrenzt. So kann beispielsweise die erfindungsgemäße Schalldämmung ohne die übliche Schalldämmung im Innenraum des Rollladenkastens eingesetzt werden. Die Schalldämmungsschale 16 kann auch aus einem anderen Material als PVC hergestellt sein.

Durch die erfindungsgemäße Schalldämmung wird das Gesamtsystem akustisch verstimmt, so dass nicht nur die Lautstärke des Schalls, welcher von außen in ein haus dringt, reduziert wird. Die Eigenfrequenz des Rollladenkastens wird verändert und bestimmte Frequenzen werden besonders stark gedämpft.

### Bezugszeichenliste

- 1: Rollladenkasten
- 2: Vorderseite
- 3: Rückseite
- 4: Unterseite
- 5: Oberseite
- 6: Innenraum
- 7: Fenster
- 8: Blendrahmen
- 9: Rollladen
- 10: Schalldämmung
- 11: Vertiefung, Nut
- 12: Innendämmung
- 13: Innendämmfolie
- 14: Mauerwerk
- 15: Außendämmung
- 16: Schalldämmungsschale
- 17: Schalldämmungsdämmstoff
- 18: Seitenwand

## Patentansprüche

1. Schalldämmung (10) für einen Rollladenkasten (1), welcher in der Einbauposition in einem Mauerwerk (14) eines Gebäudes über eine zur Umgebung U gerichtete Vorderseite (2), eine zum Gebäudeinneren I gerichtete Rückseite (3), eine zum vom Rollladen (9) des Rollladenkasten (1) beschatteten Fenster (7) gerichtete Unterseite (4), eine vom Fenster (7) abgewandte Oberseite (5), zwei zu den Seiten (2, 3, 4, 5) senkrecht angeordnete Seitenwände und einen Innenraum (6) zwischen der Vorderseite (2), Oberseite (5), Rückseite (3), Unterseite (4) und Seitenwänden (18) aufweist, wobei die Schalldämmung (10) dafür geeignet ist die Oberseite (5), Rückseite (3), Unterseite (4) und Seitenwände zum Gebäudeinneren I komplett zu umschließen, wobei die Schalldämmung (10) eine Schalldämmungsschale (16) umfasst, **dadurch gekennzeichnet, dass** die Schalldämmung (10) einen Schalldämmungsdämmstoff (17) im Inneren der Schalldämmungsschale (16) umfasst.

2. Schalldämmung (10) für einen Rollladenkasten (1) nach Anspruch 1, **dadurch gekennzeichnet, dass** die Schalldämmung (10) die Oberseite (5), Rückseite (3), Unterseite (4) und Seitenwände zum Gebäudeinneren I im Wesentlichen ohne Spalt umschließt.

3. Schalldämmung (10) für einen Rollladenkasten (1) nach einem der Ansprüche 1 oder 2, **dadurch gekennzeichnet, dass** der Schalldämmungsdämmstoff (17) ein elastisches Material, vorzugsweise ein offen- oder geschlossenzelliger Schaum, vorzugsweise Ethylen-Propylen-Dien-Kautschuke (EPDM) und / oder Melaminschaum enthält.

4. Schalldämmung (10) für einen Rollladenkasten (1) nach einem der Ansprüche 1 bis 3, **dadurch gekennzeichnet, dass** der Schalldämmungsdämmstoff (17) eine Dicke von 2 bis 10 mm, bevorzugt 3 bis 4 mm aufweist.

## Claims

1. Sound insulation (10) for a roller shutter box (1) which, in the installation position in masonry (14) of a building, has a front side (2) directed towards the surroundings U, a rear side (3) directed towards the building interior I, a lower side (4) directed towards the window (7) shaded by the roller shutter (9) of the roller shutter box (1), an upper side (5) directed away from the window (7), two side walls arranged perpendicular to the sides (2, 3, 4, 5) and an interior space (6) between the front side (2), upper side (5), rear side (3), lower side (4) and side walls (18), wherein the sound insulation (10) is suitable to completely enclose the upper side (5), rear side (3), lower side (4) and side walls to the building interior I, wherein the sound insulation (10) comprises a sound insulation shell (16), **characterized in that** the sound insulation (10) comprises a sound insulation material (17) inside the sound insulation shell (16).

2. Sound insulation (10) for a roller shutter box (1) according to Claim 1, **characterized in that** the sound insulation (10) encloses the upper side (5), rear side (3), lower side (4) and side walls to the building interior I substantially without a gap.

3. Sound insulation (10) for a roller shutter box (1) according to one of Claims 1 or 2, **characterized in that** the sound insulation material (17) contains an elastic material, preferably an open- or closed-celled foam, preferably ethylene-propylene-diene rubbers (EPDM) and/or melamine foam.

4. Sound insulation (10) for a roller shutter box (1) according to one of Claims 1 to 3, **characterized in that** the sound insulation material (17) has a thickness of 2 to 10mm, preferably 3 to 4 mm.

## Revendications

1. Isolation acoustique (10) pour un caisson de volet roulant (1) qui, dans la position de montage dans une maçonnerie (14) d'un bâtiment, dispose d'un côté avant (2) orienté vers l'environnement U, d'un côté arrière (3) orienté vers l'intérieur du bâtiment I, d'un côté inférieur (4) orienté vers la fenêtre (7) ombragée par le volet roulant (9) du caisson de volet roulant (1), d'un côté supérieur (5) détourné de la fenêtre (7), de deux parois latérales agencées perpendiculairement aux côtés (2, 3, 4, 5) et d'un espace intérieur (6) entre le côté avant (2), le côté supérieur (5), le côté arrière (3), le côté inférieur (4) et les parois latérales (18), l'isolation acoustique (10) étant adaptée pour entourer complètement le côté supérieur (5), le côté arrière (3), le côté inférieur (4) et les parois latérales vers l'intérieur du bâtiment I, l'isolation acoustique (10) comprenant une coque d'isolation acoustique (16),
**caractérisée en ce que** l'isolation acoustique (10) comprend un matériau d'isolation acoustique (17) à l'intérieur de la coque d'isolation acoustique (16).

2. Isolation acoustique (10) pour un caisson de volet roulant (1) selon la revendication 1, **caractérisée en ce que** l'isolation acoustique (10) entoure le côté supérieur (5), le côté arrière (3), le côté inférieur (4) et les parois latérales vers l'intérieur du bâtiment I essentiellement sans fente.

3. Isolation acoustique (10) pour un caisson de volet roulant (1) selon l'une quelconque des revendications 1 ou 2, **caractérisée en ce que** le matériau d'isolation acoustique (17) contient un matériau élastique, de préférence une mousse à cellules ouvertes ou fermées, de préférence des caoutchoucs d'éthylène-propylène-diène (EPDM) et/ou une mousse de mélamine.

4. Isolation acoustique (10) pour un caisson de volet roulant (1) selon l'une quelconque des revendications 1 à 3, **caractérisée en ce que** le matériau d'isolation acoustique (17) présente une épaisseur de 2 à 10 mm, de préférence de 3 à 4 mm.
